# EUROPÄISCHE PATENTANMELDUNG

(11) **EP 0 049 750 A2**
(43) Veröffentlichungstag der Anmeldung: **21.04.1982**
(21) Anmeldenummer: 81106271.0
(22) Anmeldetag: 12.08.1981
(51) Int. Cl.: A63H 33/06, A63H 33/04

(54) **Spielbausatz aus geschlossenen, vorzugsweise aus Kunststoff bestehenden Hohlkörpern**

(30) Priorität: 10.10.1980 DE 3038297
(71) Anmelder: fischerwerke Artur Fischer GmbH & Co. KG, D-72178 Waldachtal (DE)
(72) Erfinder: Fischer, Artur, Dr. H.C., D-7244 Waldachtal 3/Tumlingen (DE)

(57) **Zusammenfassung**

Die Erfindung betrifft einen Spielbausatz aus geschlossenen, vorzugsweise aus Kunststoff bestehenden Hohlkörpern (1), die aus wenigstens zwei zusammenfügbaren Teilen (1 a, 1 b) bestehen. Zur Erhöhung der Standfestigkeit der Hohlkörper (1) ist deren Innenraum teilweise mit einem fließ-oder rollfähigen Medium (2) gefüllt.

## Beschreibung

Die Erfindung betrifft einen Spielbausatz aus geschlossenen, vorzugsweise aus Kunststoff bestehenden Hohlkörpern, die aus wenigstens zwei zusammenfügbaren Teilen bestehen.

Spielbausätze für Kleinkinder weisen großdimensionierte Körper auf, um das Greifen und Aufeinanderstapeln zu erleichtern. Aus Kosten- und Materialersparnisgründen sind derartige Körper in der Regel hohl ausgebildet. Dies hat allerdings den Nachteil,.daß aufgrund des geringen Gewichtes die Standfestigkeit vermindert ist. Durch die noch wenig ausgeprägte Geschicklichkeit des Kleinkindes entstehen Schwierigkeiten insbesondere beim Aufstellen von säulenartigen Hohlkörpern mit hochliegendem Schwerpunkt.

Der Erfindung liegt die Aufgabe zugrunde, einen Spielbausatz aus Hohlkörpern zu schaffen, bei dem die oben geschilderten Nachteile nicht auftreten.

Erfindungsgemäß wird dies dadurch erreicht, daß der Innenraum der Hohlkörper teilweise mit einem fließ- oder rollfähigen Medium gefüllt ist.

Durch die Eigenschaft eines solchen Mediums, sich unter .dem Einfluß der Erdanziehung zum tiefsten Punkt hin zu bewegen, wird der Schwerpunkt des Hohlkörpers aufgrund der nur teilweisen Auffüllung des Innenraums in Richtung der Auflagefläche verschoben. Durch den tiefer liegenden Schwerpunkt ergibt sich somit eine erheblich höhere Standfestigkeit der Hohlkörper. Die Fließ- bzw. Rollfähigkeit des Mediums sorgt dafür, daß unabhängig von der am Hohlkörper verwendeten Auflagefläche sich stets der tiefst mögliche Schwerpunkt einstellt.

In einer weiteren Ausgestaltung der Erfindung können das Medium vorzugsweise aus Glas bestehende Kugeln mit einem Durchmesser von ca. 2 bis 5 mm sein. Aufgrund der Rollfähigkeit der Kugeln und deren gegenseitigen Verschiebungsmöglichkeit verhalten diese sich ähnlich wie eine Flüssigkeit. Zusätzlich ergibt sich durch die Kugeln ein akustischer Effekt, der insbesondere bei Kleinkindern zu einer Erhöhung des Spielwertes beiträgt. Der relativ kleine Durchmesser der Kugeln bewirkt eine gleichmäßige auch in die Ecken sich erstreckende Verteilung des Mediums. Ein Zugriff zu den Kugeln besteht nur dann, wenn der Hohlkörper zerbrochen ist. Bei Verwendung von Glaskugeln des angegebenen Durchmessers ist jedoch selbst ein Verschlucken ungefährlich.

In einer weiteren Ergänzung der Erfindung kann die Menge des in den Hohlkörper eingefüllten Mediums wenigstens ausreichen, die größte Innenfläche des Hohlkörpers bei ebener Auflage vollständig zu bedecken. Durch diese Maßnahme wird verhindert, daß die Kugeln sich nach dem Aufstellen auf der größten Standfläche des Hohlkörpers noch frei bewegen können. Bei einer vollständigen Bedeckung der Innenfläche sind die Kugeln zwangsläufig derart verkeilt, daß keine Gewichtsverlagerung bei einer ebenen Auflage auftreten kann.

Schließlich können in einer weiteren Ausgestaltung der Erfindung die Hohlkörper aus zwei gleichen, durch Schweißen, Kleben, Klipsen oder dgl. unlösbar zusammenfügbaren Teilen bestehen. Durch diese Gestaltung können beide Hälften des Hohlkörpers aus dem gleichen Spritzwerkzeug hergestellt werden. Nach dem Einfüllen des Mediums werden die beiden Hälften unlösbar miteinander yerbunden.

In der Zeichnung sind Ausführungsbeispiele der Erfindung dargestellt. Es zeigen:
Figur 1 einen Hohlkörper mit eingefüllten Kugeln
Figur 2 einen auf seiner Stirnfläche aufgestellten zylinderförmigen Hohlkörper
Figur 3 den Hohlkörper nach Figur 2 auf seiner Mantelfläche liegend

Der quaderförmige Hohlkörper 1 nach Figur 1 besteht aus zwei gleichen Hälften 1 a, 1 b, die bspw. durch Kleben, Schweißen oder Klipsen zusammengefügt sind. In dem Hohlkörper 1 befinden sich vorzugsweise aus Glas bestehende Kugeln 2 mit einem Durchmesser von ca. 2 bis 5 mm. Die Anzahl der Kugeln 2 ist so gewählt, daß bei einer Auflage auf der größten Fläche 3 des Hohlkörpers 1 die entsprechende Innenfläche 4 vollständig mit den Kugeln bedeckt ist. Damit wird jede Kugel bei ebener Auflage ortsfest fixiert, so daß keine Gewichtsverlagerung durch frei rollende Kugeln auftreten kann. Das Gewicht der eingefüllten Kugeln verlagert den Schwerpunkt des Hohlkörpers 1 in Richtung Auflagefläche.3, so daß sich eine Erhöhung der Standfestigkeit ergibt.

Die Erhöhung der Standfestigkeit wirkt sich insbesondere sehr stark bei einem zylinderförmigen Hohlkörper 10 entsprechend Figur 2 aus, der auf seiner Stirnfläche 11 aufgestellt ist. Wird derselbe Körper auf seiner Mantelfläche 12 gemäß Figur 3 aufgelegt, ergibt sich durch die eingefüllten Kugeln 2 eine Abrollsicherung, da die Kugeln den Schwerpunkt unter die Mittelachse verlegen.

## Patentansprüche

1. Spielbausatz aus geschlossenen, vorzugsweise aus Kunststoff bestehenden Hohlkörpern, die aus wenigstens zwei zusammenfügbaren Teilen bestehen, dadurch gekennzeichnet, daß der Innenraum der Hohlkörper teilweise mit einem fließ- oder rollfähigen Medium gefüllt ist.

2. Spielbausatz nach Anspruch 1, dadurch gekennzeichnet, daß das Medium vorzugsweise aus Glas bestehende Kugeln mit einem Durchmesser von ca. 2 bis 5 mm sind.

3. Spielbausatz nach Anspruch J, dadurch gekennzeichnet, daß die Menge des in den Hohlkörper eingefüllten _{M}edi- ums wenigstens ausreicht, die größte Innenfläche des Hohlkörpers bei ebener Auflage vollständig zu bedecken.

4. Spielbausatz nach Anspruch 1, dadurch gekennzeichnet, daß die Hohlkörper aus zwei gleichen durch Schweißen, Kleben, Klipsen oder dgl. unlösbar zusammenfügbaren Teilen bestehen.
